# EUROPÄISCHE PATENTSCHRIFT

(11) **EP 1 043 493 B1**
(45) Veröffentlichungstag und Bekanntmachung des Hinweises auf die Patenterteilung: **07.05.2003**
(21) Anmeldenummer: 00102902.4
(22) Anmeldetag: 12.02.2000
(51) Int. Cl.: F02M 35/10, F02M 35/104, F02M 35/12

(54) **Einlassorgan für eine Brennkraftmaschine**
Intake part for a combustion engine
Elément d'admission pour moteur à combustion

(30) Priorität: 07.04.1999 DE 19915592
(43) Veröffentlichungstag der Anmeldung: 11.10.2000
(73) Patentinhaber: Dr.Ing. h.c.F. Porsche Aktiengesellschaft, 70435 Stuttgart (DE)
(72) Erfinder: Gerhard, Hans-Martin, 71691 Freiberg (DE)

(56) Entgegenhaltungen:
- EP-A- 0 435 588
- EP-A- 0 681 898
- DE-A- 3 742 322

## Beschreibung

Die Erfindung betrifft ein Einlaßorgan für eine Brennkraftmaschine nach dem Oberbegriff des Patentanspruchs 1.

Produkte mit akustisch wahrnehmbarer Klangstrahlung werden dann günstig beurteilt, wenn ihre Klangwirkung für das menschliche Gehör angenehm ist. Dies gilt vor allem für Personenwagen, die mit Brennkraftmaschinen angetrieben werden, deren Insassen, namentlich Fahrer dem von der Brennkraftmaschine induzierten Klangaufbau besondere Bedeutung zumessen. Die Güte des Klangaufbaus einer Brennkraftmaschine ist qualitätsrelevant und durch Nutzung der Kenntnisse des technischen Fachgebiets Geräusch, Vibration, Rauhigkeit - Noise, Vibration, Harshness (NVH) - optimierbar.

Ein bekanntes Einlaßorgan DE 30 11 294 C2 umfaßt ein Gehäuse mit einem Luftansaugrohr und eine mit einem Saugrohr verbundene Leitung. Das Gehäuse besitzt Wandungen, die eine mit Ansaugluft durchströmte Kammer begrenzen.

Aus der DE 37 42 3221 geht ein Ansaugsystem für einen Hubkolbenmotor hervor, das einen Beruhigungsbehälter umfasst. Der Beruhigungsbehälter ist mit durch Membran gebildeten, elastisch nachgiebigen Wänden versehen. Mit dieser Ausbildung sollen Ansaugluftschwingungen gedämpft werden.

Aufgabe der Erfindung ist es, an dem Einlaßorgan solche Vorkehrungen zu treffen, damit die von ihm induzierte Klangstruktur für das menschliche Gehör vorteilhaft ist.

Erfindungsgemäß wird diese Aufgabe durch die Merkmale des Patentanspruchs 1 gelöst. Weitere, die Erfindung ausgestaltende Merkmale sind in den Unteransprüchen enthalten.

Die mit der Erfindung hauptsächlich erzielten Vorteile sind darin zu sehen, daß das Einlaßorgan durch die an der Wandung des Gehäuses angebrachten dünnwandigen Flächen definierte Frequenzen abstrahlt, die in Anlehnung an die Harmonielehre in einem bestimmten Verhältnis stehen und eine gezielte und vorteilhafte psychoakustische Wirkung auf das menschliche Gehör ausüben. Durch entsprechende Gestaltung des Gehäuses lassen sich die Flächen mit vertretbarem Aufwand in das Gehäuse integrieren. Eine besonders vorteilhafte Funktion wird erzielt, wenn die Flächen an Wandungen eines Behälters einer Sauganlage angebracht sind. Schließlich kann mit den an den Flächen angebrachten Masseteilen gezielt die Frequenzabstrahlung optimiert werden.

In der Zeichnung wird ein Ausführungsbeispiel der Erfindung gezeigt, das nachstehend näher beschrieben ist.

Es zeigen
Fig. 1 eine Ansicht eines Einlaßorgans für eine Brennkraftmaschine, das durch eine Sauganlage gebildet ist,
Fig. 2 einen Schnitt nach der Linie II-II der Fig. 1,
Fig. 3 eine Ansicht entsprechend Fig. 2, mit einer anderen Ausführungsform.

Eine nicht näher gezeigte Brennkraftmaschine umfaßt ein Einlaßorgan 1, das im Ausführungsbeispiel durch eine Sauganlage 2 gebildet wird; ein Luftfilter fällt ebenfalls unter die Gattung Einlaßorgan.

Die Sauganlage 2 weist bei 3 einen Lufteinlaß auf, der in einen Behälter 4 mündet. Dem Lufteinlaß vorgeschaltet ist ein nicht näher dargestellter Drosselklappenstutzen. Der Behälter 4 umfaßt Wandungen 5, 6, die einen Innenraum 7 begrenzen. Beim Betrieb der Brennkraftmaschine wird der Innenraum 7 mit Ansaugluft durchströmt.

Vom Behälter 4 weggeführt sind vier Zuführungsleitungen 8, 9 10 und 11, die bei 24 an einen Zylinderkopf der Brennkraftmaschine anschließen. Die aus Metall, Kunststoff oder dgl. hergestellte Sauganlage 2 ist zum Einbau in eine Reihenbrennkraftmaschine ausgebildet, jedoch besteht auch die Möglichkeit, sie durch entsprechende Adaption an andere Bauarten von Brennkraftmaschinen anzupassen.

An den Wandungen 5, 6 sind relativ dünnwandige nach Art einer Membran ausgeführte Flächen 12, 13; 14, 15; 16, 17; 18, 19 vorgesehen, die dünnwandiger sind als der übrige Bereich der Wandungen 5, 6 d.h. außerhalb dieser Flächen, was mit Fd (Flächendicke) < Wd (Wanddicke) ausgedrückt wird. Prinzipiell ist die Fläche 12 in Figur 2 dargestellt, wobei sie an einer Innenseite 20 mit einem nach Art einer Platte ausgebildeten Masseteil 21 versehen ist, das nur im Bereich der Fläche 12 vorgesehen ist und durch geeignete Maßnahmen in Lage gehalten wird.

Die Flächen 12, 13; 14, 15; 16, 17; 18, 19 können kreisrund, quadratisch oder rechteckig sein; möglich sind aber auch noch andere Konfigurationen, wie elliptisch, vieleckig oder dgl.. Außerdem können die Flächen unterschiedlich groß sein, beispielsweise Fläche 18 > Fläche 19. Die Form, Größe und Lage dieser Flächen zueinander kann rechnerisch oder iterativ festgelegt werden.

Die Flächen 12, 13; 14, 15; 16, 17, 18, 19 sind im Bereich der Zuführungsleitungen 8, 9, 10, 12 vorgesehen, die mit Abstand zueinander verlaufen und bei 22 mit Rohrstutzen für Einspritzdüsen versehen sind. Dabei weisen zumindest die Flächen 14, 15 in Längsrichtung C-C des Behälters 4 gesehen ein Flächenmaß Fm auf, das breiter ist als das Querschnittsmaß Qm der entsprechenden Zuführungsleitung z.B. 10.

Gemäß Fig. 3 wird die Fläche 12 durch eine örtliche Querschnittsverjüngung Qv gebildet, deren Dicke geringer ist als die Dicke Wd der Wandung 5. Schließlich ist bei 23 der Übergang zwischen Wd und Qv angedeutet.

## Patentansprüche

1. Einlassorgan für eine Brennkraftmaschine, das durch eine Sauganlage dargestellt ist und jeweils ein Gehäuse mit Wandungen umfasst, welche Wandungen einen mit Ansaugluft durchströmten Innenraum begrenzen und mit relativ dünnwandigen Flächen versehen sind, wobei die Flächen kreisförmig, quadratisch oder rechteckig ausgebildet sind, **dadurch gekennzeichnet, dass** die Wandungen (5, 6) mit Flächen (12, 13; 14, 15; 16, 17, 18, 19) unterschiedlicher Größe versehen sind.

2. Einlassorgan, das durch eine Sauganlage mit einem Behälter gebildet wird, der an einen Zylinderkopf der Brennkraftmaschine anschließbare Zuführungsleitungen aufweist nach Anspruch 1, **dadurch gekennzeichnet, dass** die Flächen (12, 13; 14, 15; 16, 17; 18, 19) an Wandungen (5, 6) des Behälters (4) im Bereich der Zuführungsleitungen (8, 9, 10, 11) vorgesehen sind.

3. Einlassorgan nach Anspruch 2, **dadurch gekennzeichnet, dass** die Flächen (14, 15) zumindest teilweise breiter sind als die Zuführungsleitungen.

4. Einlassorgan nach Anspruch 3, **dadurch gekennzeichnet, dass** sämtliche Flächen (12, 13; 14, 15; 16, 17; 18, 19) in etwa viereckig sind.

5. Einlassorgan nach einem oder mehreren der vorangehenden Ansprüche, **dadurch gekennzeichnet, dass** die Flächen (12, 13) durch örtliche Querschnittsverringerungen der Wandungen (5, 6) gebildet werden.

6. Einlassorgan nach einem oder mehreren der vorangehenden Ansprüche, **dadurch gekennzeichnet, dass** die Flächen (12, 13; 14, 15; 16, 17; 18, 19) mit vorzugsweise metallischen Masseteilen (21) versehen sind.

7. Einlassorgan nach Anspruch 6, **dadurch gekennzeichnet, dass** die Masseteile (21) nach Art von Platten ausgebildet sind.

## Claims

1. An intake device for an internal combustion engine, represented by a suction system and in each case comprising a housing with walls which delimit an inner chamber through which intake air flows and which are provided with relatively thin-walled areas, the areas being circular, square or rectangular, **characterised in that** the walls (5, 6) are provided with areas (12,13; 14, 15; 16, 17, 18, 19) of different sizes.

2. An intake device formed by a suction system with a container having, in accordance with Claim 1, supply lines connectable to a cylinder head of the internal combustion engine, **characterised in that** the areas (12, 13; 14, 15; 16, 17; 18, 19) are provided on walls (5, 6) of the container (4) in the region of the supply lines (8,9,10,11).

3. An intake device according to Claim 2, **characterised in that** the areas (14, 15) are at least in part wider than the supply lines.

4. An intake device according to Claim 3, **characterised in that** all the areas (12, 13; 14, 15; 16, 17; 18, 19) are roughly rectangular.

5. An intake device according to one or more of the preceding claims, **characterised in that** the areas (12, 13) are formed by localised reductions in the cross-section of the walls (5, 6).

6. An intake device according to one or more of the preceding claims, **characterised in that** the areas (12, 13; 14, 15; 16, 17; 18, 19) are provided with preferably metallic earthed parts (21).

7. An intake device according to Claim 6, **characterised in that** the earthed parts (21) are formed like plates.

## Revendications

1. Organe d'admission pour un moteur à combustion interne, qui est constitué par un système d'aspiration et comprend un boîtier avec des parois, lesquelles parois délimitent un volume intérieur traversé par de l'air d'aspiration et sont pourvues de surfaces à paroi relativement mince, les surfaces étant réalisées de forme circulaire, carrée ou rectangulaire, **caractérisé en ce que** les parois (5, 6) sont pourvues de surfaces (12, 13 ; 14, 15 ; 16, 17, 18, 19) de dimensions différentes.

2. Organe d'admission qui est constitué par un système d'aspiration avec un réservoir qui comporte des conduites d'alimentation pouvant être raccordées à une culasse du moteur à combustion interne, selon la revendication 1, **caractérisé en ce que** les surfaces (12, 13 ; 14, 15 ; 16, 17 ; 18, 19) sont prévues sur les parois (5, 6) du réservoir (4) dans la zone des conduites d'alimentation (8, 9, 10, 11).

3. Organe d'admission selon la revendication 2, **caractérisé en ce que** les surfaces (14, 15) sont au moins en partie plus larges que les conduites d'alimentation.

4. Organe d'admission selon la revendication 3, **caractérisé en ce que** toutes les surfaces (12, 13 ; 14, 15 ; 16, 17 ; 18, 19) sont approximativement quadrangulaires.

5. Organe d'admission selon une ou plusieurs des revendications précédentes, **caractérisé en ce que** les surfaces (12, 13) sont formées par des réductions locales de la section transversale des parois (5, 6).

6. Organe d'admission selon une ou plusieurs des revendications précédentes, **caractérisé en ce que** les surfaces (12, 13 ; 14, 15 ; 16, 17 ; 18, 19) sont pourvues de pièces de masse (21), de préférence métalliques.

7. Organe d'admission selon la revendication 6, **caractérisé en ce que** les pièces de masse (21) sont réalisées à la manière de plaques.
